# FASCICULE DE BREVET EUROPEEN

(11) **EP 2 532 049 B1**
(45) Date de publication et mention de la délivrance du brevet: **06.08.2014**
(21) Numéro de dépôt: 11708903.7
(22) Date de dépôt: 04.02.2011
(51) Int. Cl.: H01Q 9/26, H01Q 9/28, H01Q 19/30

(54) **ANTENNE PLANE À DOUBLET REPLIÉ**
GEFALTETE ZWEIPOLIGE PLANARANTENNE
FOLDED-DIPOLE FLAT-PLATE ANTENNA

(30) Priorité: 05.02.2010 FR 1000472
(43) Date de publication de la demande: 12.12.2012
(73) Titulaire: Bounpraseuth, Khamprasith, 94700 Maisons Alfort (FR)
(72) Inventeur: Bounpraseuth, Khamprasith, 94700 Maisons Alfort (FR)
(74) Mandataire: Orsini, Fabienne
(86) Numéro de dépôt international: PCT/FR2011/000071
(87) Numéro de publication internationale: WO 2011/095712

(56) Documents cités:
- WO-A1-2005/041355
- FR-A1- 2 298 200
- JP-A- 2006 345 010
- JP-A- 2009 105 993
- JP-A- 2010 016 460
- US-A1- 2006 284 781

## Description

### DOMAINE TECHNIQUE AUQUEL SE RAPPORTE L'INVENTION

La présente invention concerne de manière générale les antennes adaptées à émettre et recevoir des signaux UHF de type TNT (Télévision Numérique Terrestre) ou analogiques, dans une bande de fréquences plus particulièrement comprise entre 471 et 783 Mhz.

### ARRIÈRE-PLAN TECHNOLOGIQUE

Parmi les antennes de réception de signaux UHF, on distingue ici principalement les antennes râteaux et les antennes planes.

De manière classique, les antennes râteaux comportent une pluralité de tiges montées sur un bras de support, dont une tige arrière appelée réflecteur, une tige intermédiaire dite rayonnante et une tige avant appelée directeur. Ces différentes tiges sont accordées en fonction des longueurs d'onde des signaux à recevoir.

La tige rayonnante constitue l'élément actif de cette antenne, puisque c'est elle qui transmet les signaux UHF au poste de télévision via un câble coaxial. Elle forme une boucle autour du bras de support, avec deux brins respectivement branchés aux conducteurs électriques intérieur et extérieur du câble coaxial. Cette tige rayonnante est communément appelée trombone.

Les inconvénients majeurs d'une telle antenne râteau sont son encombrement important et son manque d'esthétisme, qui n'autorisent son installation que sur le toit d'une habitation.

Les antennes planes pallient ces inconvénients. La plupart d'entre elles présentent en revanche généralement une bande de fréquences d'émission et de réception de signaux réduite, ne permettant pas de couvrir la totalité des fréquences des signaux UHF de type TNT.

On connaît toutefois du document FR 2 841 688 une antenne plane comportant une plaque rayonnante rectangulaire ouverte par deux fentes principales parallèles raccordées l'une à l'autre par une fente de faible largeur. Grâce à ces fentes, cette antenne présente une large bande de fréquence d'émission et de réception de signaux. Cette antenne est en particulier adaptée à recevoir l'ensemble des fréquences des signaux UHF de type TNT.

Le principal inconvénient de cette antenne est que les fentes, qui sont découpée dans la plaque rayonnante à distance de son bord périphérique et qui sont dimensionnées pour s'accorder aux fréquences des signaux UHF de type TNT, nécessitent l'utilisation d'une plaque rayonnante de grandes dimensions, au détriment de l'encombrement de l'antenne.

On connaît également du document WO2005/041355 une antenne du type "doublet replié", qui comprend, d'une part, une plaque plane dans laquelle sont ménagées trois fentes en T qui délimitent deux ailes, et, d'autre part, un câble dont un conducteur est branché à l'une de ces deux ailes et dont un autre conducteur est branché à l'autre de ces deux ailes. Le branchement des conducteurs électrique est ici réalisé sur des languettes qui s'étendent en prolongement des ailes.

L'inconvénient d'une telle antenne est qu'elle présente une impédance qui, sauf à prévoir des résistances sur les conducteurs électriques, ne permet pas une bonne réception de signaux de type TNT.
On connaît par ailleurs du document JP 2006 345010 une antenne comportant une base plane et rectangulaire, qui porte deux éléments conducteurs respectivement connectés à l'âme et au blindage d'un câble coaxial.

### OBJET DE L'INVENTION

Afin de remédier aux inconvénients précités de l'état de la technique, la présente invention propose une antenne présentant des dimensions réduites d'environ 40 % par rapport à l'antenne divulguée dans le document FR 2 841 688, pour un gain sensiblement identique sur l'ensemble de la bande de fréquences des signaux UHF de type TNT, et qui présente une impédance optimale.

Plus particulièrement, on propose selon l'invention une antenne telle que définie dans la revendication 1.

Ainsi, la plaque rayonnante forme un doublet replié à la manière d'une agrafe, dont les deux extrémités délimitent la troisième fente. Grâce à cette forme d'agrafe repliée, la plaque rayonnante de l'antenne présente un encombrement réduit. Elle est en outre adaptée à rayonner sur une bande de fréquences suffisamment large pour capter l'ensemble des signaux UHF de type TNT. La connexion de l'élément de conduction électrique aux ailes permet enfin à l'antenne d'être parfaitement accordée en impédance, de sorte qu'elle présente un gain important permettant de capter des signaux de puissances réduites.

D'autres caractéristiques avantageuses et non limitatives de l'antenne conforme à l'invention sont définies dans les revendications 2 et suivantes.

### DESCRIPTION DETAILLEE D'UN EXEMPLE DE REALISATION

La description qui va suivre, en regard des dessins annexés, donnée à titre d'exemple non limitatif, fera bien comprendre en quoi consiste l'invention et comment elle peut être réalisée.

Sur les dessins annexés :
- les figures 1 à 3 sont des vues schématiques en plan de face, de dessous et de côté d'une antenne plane selon l'invention,
- la figure 4 est une vue schématique en plan de face de la plaque rayonnante de l'antenne plane représentée sur les figures 1 à 3, et
- la figure 5 est une vue schématique en perspective d'une variante de réalisation de la plaque rayonnante de l'antenne plane de la figure 1.

Telle que représentée sur les figures 1 à 3, l'antenne plane 1 est conçue pour capter des signaux UHF. Elle est en outre conçue pour présenter un gain important, de manière à pouvoir capter des signaux de faibles puissances. Cette antenne plane 1 est ainsi particulièrement adaptée à la réception de signaux numériques hertzien de type TNT (Télévision Numérique Terrestre) dont la puissance est souvent inférieure à celles des signaux analogiques hertziens.

Cette antenne plane 1 est directive. Elle est donc conçue pour être placée dans une position optimale de réception des signaux, face à la direction principale de propagation des signaux. Dans cette position, on définit respectivement la hauteur et la largeur de l'antenne plane comme les deux dimensions verticale et horizontale de cette antenne plane 1, qui sont perpendiculaires à ladite direction principale de propagation des signaux.

Cette antenne plane 1 comporte deux éléments essentiels, à savoir une plaque rayonnante 100 et un câble électrique 400 branché sur cette plaque rayonnante 100.

La plaque rayonnante 100 constitue l'élément actif de cette antenne plane 1, puisque c'est elle qui transmet les signaux au poste de télévision via le câble électrique 400.

Selon une caractéristique particulièrement avantageuse de l'antenne plane 1 et comme le montre plus particulièrement la figure 4, la plaque rayonnante 100 est sensiblement rectangulaire et plane. Elle est découpée de manière à délimiter trois fentes 161, 162, 163 en T, dont une seule des fentes 163 débouche sur le bord périphérique 101 rectangulaire de cette plaque rayonnante 100.

Les deux fentes 161, 162 qui forment la base du T délimitent alors, avec le côté inférieur du bord périphérique 101 de la plaque rayonnante 100, une partie dite de support 110.

La troisième fente 163 qui forme le pied du T délimite quant à elle, avec le côté supérieur du bord périphérique 101 de la plaque rayonnante 100 et avec les deux fentes 161, 162, deux ailes 120, 130.

Les conducteurs électriques 401, 402 du câble électrique 400 sont respectivement branchés à ces deux ailes 120, 130.

Avantageusement, comme le montrent les figures 1 à 3, cette antenne plane 1 comporte également, de part et d'autre de la plaque rayonnante 100, un réflecteur 200 et un directeur 300. Ces deux éléments 200, 300 sont accordés en fréquence avec la plaque rayonnante 100 pour permettre d'optimiser les performances de la plaque rayonnante 100.

En variante, pour réduire son encombrement, on pourrait prévoir que l'antenne plane 1 soit dépourvue de l'un et/ou de l'autre de ces deux éléments 200, 300, auquel cas elle présenterait toutefois des performances réduites.

### Plaque rayonnante

Ici, comme le montre la figure 1, la plaque rayonnante 100 forme un doublet replié et plat, pouvant s'apparenter à la tige trombone d'une antenne râteaux. Cette plaque rayonnante 100 présente ici un axe de symétrie vertical A1.

Grâce à sa forme repliée et plane, la plaque rayonnante 100 présente un encombrement réduit de l'ordre de 40% par rapport à une antenne plane standard, et donc une prise au vent moindre.

La largeur totale L6 de la plaque rayonnante 100 est choisie en fonction de la fréquence basse de l'antenne plane 1. Ici, la plaque rayonnante 100 présente une largeur totale L6 égale, à 20% près, à 200 millimètres.

La hauteur totale H6 de la plaque rayonnante 100 est quant à elle choisie en fonction de la fréquence haute de l'antenne plane 1. Elle n'est pas choisie pour être plus élevée, de manière à ne pas réduire le gain de l'antenne plane 1. Ici, la plaque rayonnante 100 présente une hauteur totale H6 égale, à 20% près, à 100 millimètres.

L'épaisseur de la plaque rayonnante 100 est ici particulièrement faible, de l'ordre de 0,3 millimètre, de manière à réduire le coût des matières premières nécessaires à la fabrication de l'antenne plane 1.

Comme le montre plus particulièrement la figure 1, la partie de support 110 de la plaque rayonnante 100 présente une forme de rectangle allongé suivant la largeur de l'antenne. Elle comporte donc un bord inférieur 111 et un bord supérieur 112 parallèles entre eux, ainsi que deux bords d'extrémité 113, 114 également parallèles entre eux.

Chaque aile 120, 130 présente une forme de plaque plane rectangulaire allongée suivant la largeur de l'antenne, et comporte un axe de symétrie horizontal A2. Chaque aile 120, 130 comporte donc un bord inférieur 121, 131 et un bord supérieur 122, 132 parallèles entre eux, ainsi qu'un bord extérieur 123, 133 et un bord d'extrémité libre 124, 134 également parallèles entre eux. Tels que représentés sur la figure 1, les bords d'extrémité libre 124, 134 des deux ailes sont tournés l'un vers l'autre pour définir entre eux la troisième fente 163.

Chaque aile 120, 130 présente une hauteur H2, H3 au moins deux fois supérieure à la hauteur H8 de la partie de support 110. Les deux coins du bord d'extrémité libre 124, 134 de chaque aile 120, 130 sont ici et de manière préférentielle biseautés à 45 degrés. Ainsi, la troisième fente 163 présente une longueur souhaitée, accordée sur la bande de fréquences des signaux numériques hertziens de type TNT.

Chaque aile 120, 130 présente ici une hauteur H2, H3 égale à 70 millimètres, à 20% près.

Les ailes 120, 130 présentent par ailleurs des largeurs L2, L3 telles que la troisième fente 163 située entre leurs bords d'extrémité libre 124, 134 présente une largeur L8 réduite, inférieure à 5 millimètres. Grâce à cette faible largeur, la troisième fente 163 permet à l'antenne plane 1 de rayonner sur l'ensemble de la bande de fréquences des signaux numériques hertziens de type TNT.

Chaque aile 120, 130 présente ici une largeur L2, L3 égale à 98 millimètres, à 20% près.

Les ailes 120, 130 et la partie de support 110 s'étendent bord à bord. Le bord inférieur 121, 131 de chaque aile 120, 130 se rattache au bord supérieur 112 de la partie de support 110 sur une partie seulement de sa longueur. Le bord inférieur 121, 131 de chaque aile 120, 130 est pour le reste éloigné du bord supérieur 112 de la partie de support 110 pour délimiter la première ou seconde fente 161, 162.

Les première et seconde fentes 161, 162 s'étendent en longueur à partir de la troisième fente 163 en direction des bords extérieurs 123, 133 des ailes 120, 130, jusqu'à une distance L4, L5 de ces bords comprise entre 5 et 65 millimètres, et préférentiellement égale à 50 millimètres, à 20 % près. Les première et seconde fentes 162, 163 présentent donc des longueurs réduites, au bénéfice du gain de l'antenne plane 1.

Préférentiellement, chaque aile 120, 130 est prolongée sur son bord supérieur 122, 132 par un volet 140, 150 qui permet d'élargir la largeur de la bande de fréquences à laquelle l'antenne plane 1 rayonne. Chaque volet 140, 150 présente ici une forme trapézoïdale, avec un bord inférieur 141, 151 qui se rattache au bord supérieur 122, 132 de l'aile 120, 130 correspondante, un bord extérieur 143, 153 qui prolonge le bord extérieur 123, 133 de l'aile 120, 130 correspondante, et un bord intérieur 144, 154 qui prolonge le biseau du bord d'extrémité libre 124, 134 de l'aile 120, 130 correspondante. Chaque volet 140, 150 présente ici une hauteur H9, H10 comprise entre 5 et 20 millimètres.

La plaque rayonnante 100 vient ici de formation par découpe d'un feuillard métallique. La matériau de ce métal est choisi pour être non seulement très conducteur mais également peu onéreux. Ici, la plaque rayonnante 100 est réalisée d'une seule pièce en cuivre. Elle pourrait en variante être découpée dans un matériau autre, tel que par exemple l'aluminium ou le laiton.

Encore en variante, on pourrait prévoir de fabriquer l'antenne à partir d'un circuit intégré comportant un substrat rigide recouvert, sur une face, par une feuille métallique formant ladite plaque rayonnante. Cette antenne serait toutefois moins facilement recyclable que l'antenne décrite ci-dessus.

### Câble coaxial

Le câble électrique 400 est quant à lui conçu pour transmettre au démodulateur du poste de télévision les signaux recueillis par la plaque rayonnante 100.

Il présente à cet effet une extrémité équipée d'un bornier 410 à connecter sur le poste de télévision, et une extrémité opposée branchée à la plaque rayonnante 100.

Ce câble électrique 400 est préférentiellement un câble coaxial comportant une âme centrale 401 entourée d'un matériau diélectrique isolant 403, lui-même entouré d'une gaine conductrice tressée, appelée blindage 402, recouverte d'une enveloppe isolante (non représentée).

Ce câble coaxial 400 présente ici une impédance standard de 75 Ohm, optimisée pour la transmission de signaux vidéo. Il est par ailleurs choisi pour présenter des pertes réduites.

Préférentiellement, l'âme centrale 401 du câble coaxial 400 est branchée au bord d'extrémité libre 124 de l'aile 120, tandis que le blindage 402 est branché à distance du bord d'extrémité libre 134 de l'aile 130 pour ne pas être en contact électrique direct avec ce bord d'extrémité libre.

L'extrémité du blindage 402 est à cet effet coupée à distance de l'extrémité de l'âme centrale 401, de telle sorte que seul le matériau diélectrique isolant 403 vienne au contact du bord d'extrémité libre 134 de l'aile 130.

Cette dissymétrie de branchement du câble coaxial 400 sur les deux ailes 120, 130 permet d'optimiser l'adaptation d'impédance de l'antenne plane 1, de manière à ce qu'elle capte aux mieux les signaux numériques hertziens de type TNT.

Le blindage 402 est plus précisément ici branché à une distance D1 du bord d'extrémité libre 134 de l'aile 130 qui est comprise entre le cinquième et la moitié de la largeur L3 de cette aile 130.

Ici, comme le montre la figure 1, l'âme centrale 401 est branchée au bord d'extrémité libre 124 de l'aile 120 par un unique point de soudure. Le blindage 402 est quant à lui branché sur l'aile 130 par quatre points de soudure 431 - 434 distincts répartis à intervalle régulier le long du câble. Il est également branché à la partie de support 110 par trois autres points de soudure 435 - 437. Cette pluralité de points de soudure, situés à distance du bord d'extrémité libre 134 de l'aile 130, permet de diminuer l'impédance de l'antenne à 75 Ohm sans l'aide de composants électroniques (résistances, ...) alors que cette impédance serait d'environ 300 Ohm si le blindage 402 était branché par un unique point de contact au bord d'extrémité libre 134 de l'aile 130. Elle permet ainsi d'améliorer l'adaptation d'impédance de l'antenne plane 1.

En variante, on pourrait bien sûr prévoir que le blindage 402 soit branché à l'aile 130 par un nombre différent de points de soudure, ou par une ligne de soudure continue.

Ici, les points de soudure de l'âme centrale 401 et du blindage 402 sur les ailes 120, 130 sont situés à distance de l'axe de symétrie horizontal A2 des ailes 120, 130. Sur cette antenne plane 1, il n'est en effet pas nécessaire de brancher le câble coaxial 400 le long de l'axe de symétrie horizontal A2 de chaque aile 120, 130, ce qui facilite les opérations de fabrication de l'antenne plane 1. Tel que représentés sur les figures, ces points de soudure sont situés sous l'axe de symétrie horizontal A2 des ailes 120, 130. En variante, ils pourraient être situés au-dessus de cet axe.

### Réflecteur

Comme exposé supra, l'antenne plane 1 comporte ici, outre les deux éléments essentiels que sont la plaque rayonnante 100 et le câble coaxial 400, un réflecteur 200.

Ce réflecteur 200 permet, d'une part, de concentrer les signaux numérique hertziens sur la plaque rayonnante 100, et, d'autre part, de réduire les phénomènes d'écho. Grâce à ce réflecteur 200, la directivité de l'antenne plane 1 est sensiblement accrue, de sorte qu'elle présente un gain supérieur d'environ 3 dB par rapport à une antenne plane qui serait dépourvue de ce réflecteur.

Ici, comme cela apparaît sur les figures 1 à 3, le réflecteur 200 comprend une base plane 210 rectangulaire, qui est positionnée parallèlement et à distance de la plaque rayonnante 100. Cette base plane 210 est ainsi positionnée à l'arrière de la plaque rayonnante 100 pour former un plan de masse favorisant le rapport avant arrière de l'antenne plane 1.

La base plane 210 du réflecteur 200 est préférentiellement positionnée à une distance D2 de la plaque rayonnante 100 qui est comprise entre 50 et 100 millimètres et qui est ici égale à 70 millimètres.

Cette base plane 210 du réflecteur présente une hauteur H7 et une largeur L7 supérieures ou égales aux hauteur totale H6 et largeur totale L6 de la plaque rayonnante 100.

Les dimensions de la base plane 210 sont plus précisément issues d'un compromis entre l'encombrement de l'antenne plane 1 et les performances qu'apporte le réflecteur 200.

Ici, les largeur L7 et hauteur H7 de la base plane 210 sont choisies pour être supérieures de 10 millimètres aux hauteur totale H6 et largeur totale L6 de la plaque rayonnante 100, si bien que vue de face comme le montre la figure 1, la base plane 210 du réflecteur 200 déborde d'un-demi centimètre de chaque côté de la plaque rayonnante 100.

De manière avantageuse, la base plane 210 du réflecteur 200 comporte deux rebords 220, 230 rectangulaires, qui s'étendent à partir des deux petits côtés opposés de la base plane 210, perpendiculairement à celle-ci, en direction de la plaque rayonnante 100.

Ces deux rebords 220, 230 s'étendent ainsi orthogonalement au plan de polarisation de la plaque rayonnante 100. Ils permettent d'optimiser les performances du réflecteur sans pour autant augmenter l'encombrement de l'antenne.

Tels que représentés sur les figures, ces deux rebords 220, 230 s'étendent en longueur sur toute la hauteur H7 de la base plane 210 du réflecteur 200. Ils s'étendent par ailleurs vers la plaque rayonnante 100 sur une distance D3, D4 inférieure ou égale à la moitié de la distance D2 séparant la plaque rayonnante 100 de la base plane 210 du réflecteur 200, de manière à ne pas dégrader l'impédance de l'antenne plane 1. Ici, cette distance D3, D4 est égale à 30 millimètres.

Avantageusement, le réflecteur 200 est issu d'une opération de découpe et de pliage d'un feuillard métallique en cuivre ou en aluminium, de sorte que son coût de fabrication est réduit.

### Directeur

Comme cela a été exposé précédemment, l'antenne plane 1 comporte au moins un directeur 300 positionné parallèlement à la plaque rayonnante 100, à l'avant de celle-ci.

Un tel directeur 300 permet d'augmenter le gain de l'antenne plane 1 dans les fréquences hautes auxquelles elle rayonne.

Tel que représentée sur les figures, l'antenne plane 1 comporte ici un unique directeur 300 positionné à une distance D5 de la plaque rayonnante 100.

Cette distance D5 est supérieure à 20 millimètres pour que l'antenne reste dans une bande de fréquences d'émission et de réception qui couvre les signaux de type TNT.

Elle est par ailleurs inférieure à 40 millimètres pour que l'encombrement de l'antenne reste réduite et pour diminuer les dissipations d'énergie.

On pourrait bien sûr prévoir en variante que l'antenne plane 1 comporte un nombre supérieur de directeurs, par exemple deux ou trois, superposés parallèlement et à distance les uns des autres.

Ce directeur 300 présente ici la forme d'une plaque rectangulaire de hauteur et de largeur inférieures aux hauteur et largeur de la partie de support 110 de la plaque rayonnante 100. Il présente plus particulièrement une hauteur H11 comprise entre 2 et 10 millimètres, ici égale à 8 millimètres, et une largeur L11 comprise entre 100 et 200 millimètres, ici égale à 150 millimètres.

Ce directeur 300 est, à l'instar de la plaque rayonnante 100 et du réflecteur 200, obtenu par découpe d'un feuillard métallique en cuivre ou en aluminium, de sorte que le coût de fabrication total de l'antenne plane 1 est restreint.

En variante, on pourrait également prévoir que ce directeur présente une forme autre, par exemple une forme tubulaire de diamètre compris entre 2 et 10 millimètres.

### Boîte

Pour que l'antenne plane 1 puisse rayonner au mieux, la plaque rayonnante 100 et le réflecteur 200 sont maintenus en position fixe et parallèle l'un par rapport à l'autre.

Ils sont à cet effet fixés de manière rigide à l'intérieur d'une boîte de protection (non représentée) réalisée dans un matériau non conducteur.

Cette boîte permet ainsi non seulement de protéger la plaque rayonnante 100 et le réflecteur 200, mais en outre d'assurer un parfait parallélisme entre ces deux éléments.

La boîte est ici réalisée dans un matériau composite à base de bois afin d'être moins polluante qu'une boîte en matière plastique, et, par conséquent, plus facilement recyclable.

Le directeur est quant à lui agencé pour émerger à l'avant de la boîte. Il est à cet effet maintenu parallèlement à la plaque rayonnante 100 par un pied rigide 310, conducteur ou non, qui s'étend entre la face avant de la partie de support 110 de la plaque rayonnante 100 et la face arrière de ce directeur 300, au travers d'une ouverture prévue dans la boîte.

La présente invention n'est nullement limitée aux modes de réalisation décrits et représentés.

En particulier, on pourrait prévoir que la boîte fasse seulement office d'organe de protection de l'antenne plane 1, auquel cas la plaque rayonnante 100 et le réflecteur 200 seront maintenus parallèlement et à distance l'un de l'autre par des entretoises en forme de tige.

Selon un autre mode de réalisation de l'invention non représenté sur les figures, pour réduire encore l'encombrement de l'antenne, on peut remplacer le câble coaxial à section circulaire par un élément de conduction électrique à section plane.

Dans ce mode de réalisation, l'antenne comporte un circuit imprimé formé d'un substrat isolant (par exemple en bakélite) et d'au moins une piste conductrice (par exemple en cuivre) s'étendant sur l'une des faces du substrat.

La plaque rayonnante est alors formée par une fine couche métallique, de forme identique à la plaque rayonnante illustrée sur la figure 1, s'étendant sur l'autre des faces du substrat du circuit imprimé.

Autrement formulé, le substrat isolant porte, sur l'une de ses deux faces, la plaque rayonnante, et, sur l'autre de ses deux faces, la piste conductrice.

Dans cette variante, l'élément de conduction électrique est en partie formé par cette piste conductrice. Cet élément de conduction électrique comporte plus précisément, d'une part, un fil électrique branché à la partie de support de la plaque rayonnante en un point situé sur l'axe de symétrie vertical A1 de l'antenne, et, d'autre part, ladite piste conductrice.

Cette piste s'étend alors sur le substrat selon une trajectoire sensiblement identique à celle du câble coaxial représenté sur la figure 1, avec une première partie s'étendant le long de la partie de support de la plaque rayonnante, du côté opposé du substrat, et une second partie s'étendant le long de l'une des ailes de la plaque rayonnante, du côté opposé du substrat, suivant l'axe de symétrie horizontal A2 de l'aile.

Cette piste présente ici une largeur sensiblement égale à 3 millimètres, à 20 % près. Elle présente ainsi une adaptation d'impédance optimale.

L'extrémité de cette piste s'étend à une distance D1 de la troisième fente de la plaque rayonnante, qui est comprise entre le cinquième et la moitié de la largeur de l'aile correspondante de la plaque rayonnante.

Cette extrémité est prolongée par un fil électrique de diamètre réduit, de l'ordre de 0,3 millimètre, qui s'étend jusqu'au-delà de la troisième fente et qui est branchée à l'autre aile de la plaque rayonnante, via un perçage pratiqué dans le substrat du circuit imprimé.

L'épaisseur et le matériau du substrat sont ici choisis de manière que le conducteur électrique présente une impédance caractéristique de 75 Ohm.

Cette antenne particulièrement plane est préférentiellement dépourvue de réflecteur et de directeur, pour présenter une épaisseur particulièrement faible. Cette antenne peut par ailleurs comporter une enveloppe protectrice moulée sur le circuit imprimé, de manière à être facilement transportable.

On a représenté sur la figure 5 une autre variante de réalisation de la plaque rayonnante 100.

Cette plaque rayonnante 100 présente une forme proche de celle de la plaque rayonnante illustrée sur la figure 1. Elle vient en effet de formation à partir d'une plaque plane de largeur égale, à 20% près, à 200 millimètres et de hauteur égale, à 20% près, à 100 millimètres. Elle est découpée selon trois fentes 161, 162, 163 en T, de manière à délimiter une partie de support 110 et deux ailes 120, 130 qui présentent chacune un axe de symétrie A2.

Dans cette variante, les ailes de la plaque rayonnante 100 se prolongeant, sur leur bord opposé à la partie de support 110, par des volets 140', 150' qui sont repliés à angle droit par rapport au plan des ailes 120, 130.

Dans cette variante, la directivité de l'antenne est légèrement réduite par rapport à celle illustrée sur la figure 1 (le gain de cette antenne est inférieure d'environ 0,3 dB à celui de cette antenne), mais son encombrement est très inférieur.

Afin de réduire encore l'encombrement de l'antenne, on pourrait également prévoir de replier sa partie de support 110, parallèlement aux volets 140', 150'.

## Revendications

1. Antenne (1) comportant :
- une plaque rayonnante (100) plane ou repliée, dans laquelle sont ménagées trois fentes (161, 162, 163) en T, dont une première fente (161) et une seconde fente (162) forment la base du T et dont une troisième fente (163) forme le pied du T, ladite troisième fente (163) étant la seule qui débouche sur le bord périphérique (101) de la plaque rayonnante (100), lesdites trois fentes (161, 162, 163) délimitant deux ailes (120, 130) qui sont situées de part et d'autre de la troisième fente (163) et qui présentent deux bords d'extrémité (124, 134) en vis-à-vis délimitant ladite troisième fente (163), et
- un élément de conduction électrique (400) comportant un premier conducteur électrique (401) branché au bord d'extrémité (124) d'une première desdites ailes (120) et un second conducteur électrique (402) qui est branché à distance du bord d'extrémité (134) d'une seconde desdites ailes (130) par au moins deux points de contact (431 - 437) distincts ou par une ligne de contact continue.

2. Antenne (1) selon la revendication 1, comportant au moins un directeur (300) positionné parallèlement au plan de la plaque rayonnante (100).

3. Antenne (1) selon l'une des revendications 1 et 2, dans laquelle, ladite seconde aile (130) présentant une hauteur (H3) et une largeur (L3) définies dans le plan de la plaque rayonnante (100), le second conducteur électrique (402) est branché à une distance (D1) dudit bord d'extrémité (134) de la seconde aile (130) qui est comprise entre le cinquième et la moitié de la largeur (L3) de la seconde aile (130).

4. Antenne (1) selon l'une des revendications 1 à 3, dans laquelle la plaque rayonnante (100) présente, sous forme dépliée, une largeur égale, à 20% près, à 200 millimètres.

5. Antenne (1) selon l'une des revendications 1 à 4, dans laquelle la plaque rayonnante (100) présente, sous forme dépliée, une hauteur (H6) égale, à 20% près, à 100 millimètres.

6. Antenne (1) selon l'une des revendications 1 à 5, dans laquelle ledit élément de conduction électrique (400) est un câble coaxial présentant une impédance de 75 Ohm.

7. Antenne (1) selon l'une des revendications 1 à 6, dans laquelle chaque aile (120, 130) s'étend suivant un axe de symétrie (A2).

8. Antenne (1) selon la revendication 7, dans laquelle lesdits premier et second conducteurs électriques (401, 402) sont respectivement branchés aux première et seconde ailes (120, 130), à distance dudit axe de symétrie (A2).

9. Antenne (1) selon l'une des revendications 7 et 8, dans laquelle chaque aile (120, 130) présente un bord (122, 132) opposé auxdites première et seconde fentes (161, 162) qui est équipé d'un volet (140, 150 ; 140', 150').

10. Antenne (1) selon la revendication 9, dans laquelle chaque volet (140, 150) est situé dans le plan de la plaque rayonnante (100).

11. Antenne (1) selon la revendication 9, dans laquelle chaque volet (140', 150') est replié dans un plan incliné par rapport au plan de la plaque rayonnante (100).

12. Antenne (1) selon l'une des revendications 1 à 11, dans laquelle lesdites première et seconde fentes (162, 163) s'étendent en longueur jusqu'à une distance (L4, L5) du bord périphérique (101) de la plaque rayonnante (100) qui est comprise entre 5 et 65 millimètres.

13. Antenne (1) selon l'une des revendications 1 à 12, comportant un réflecteur (200) qui comprend une base plane (210) positionnée parallèlement au plan de la plaque rayonnante (100), dont les hauteur (H7) et largeur (L7) sont supérieures ou égales aux hauteur (H6) et largeur (L6) de la plaque rayonnante (100).

14. Antenne (1) selon la revendication 13, dans laquelle la base plane (210) du réflecteur (200) est flanquée de deux rebords (220, 230) s'étendant en direction la plaque rayonnante (100), sur une distance (D3, D4) inférieure ou égale à la moitié de la distance (D2) séparant la plaque rayonnante (100) de la base plane (210) du réflecteur (200).

15. Antenne (1) selon l'une des revendications 1 à 14, dans lequel la plaque rayonnante s'étend sur l'une des faces d'un substrat d'un circuit imprimé et dans lequel l'un au moins des conducteurs électriques est formé par une piste de ce circuit imprimé, s'étendant sur l'autre des faces de ce substrat.

## Patentansprüche

1. Antenne (1) mit:
- einer ebenen oder zusammengefalteten Strahlplatte (100), in die drei T-förmige Schlitze (161, 162, 163) eingearbeitet sind, wobei ein erster Schlitz (161) und ein zweiter Schlitz (162) das Dach des T bilden und ein dritter Schlitz (163) den Fuß des T bildet, wobei der dritte Schlitz (163) der einzige ist, der in den peripheren Rand (101) der Strahlplatte (100) mündet, wobei diese drei Schlitze (161, 162, 163) zwei Flügel (120, 130) abgrenzen, die auf den zwei Seiten des dritten Schlitzes (163) liegen und zwei gegenüberliegende Endränder (124, 134) aufweisen, die den dritten Schlitz (163) abgrenzen, und
- einem elektrischen Leiter (400), der einen ersten, am Endrand (124) eines ersten (120) der beiden Flügel angeschlossenen, elektrischen Leiter (401) umfasst, sowie einen zweiten, vom Endrand (134) eines zweiten (130) der beiden Flügel über mindestens zwei verschiedene Kontaktpunkte (431 - 437) oder über eine durchgehende Kontaktleitung entfernt angeschlossenen elektrischen Leiter (402) umfasst.

2. Antenne (1) nach Anspruch 1, mit mindestens einem Direktorelement (300), das parallel zur Ebene der Strahlplatte (100) angeordnet ist.

3. Antenne (1) nach einem der Ansprüche 1 und 2, bei der der zweite Flügel (130) eine in der Ebene der Strahlplatte (100) definierte Höhe (H3) und Breite (L3) aufweist und der zweite elektrische Leiter (402) in einer Entfernung (D1) des Endrandes (134) des zweiten Flügels (130) angeschlossen ist, die zwischen einem Fünftel und der Hälfte der Breite (L3) des zweiten Flügels (130) beträgt.

4. Antenne (1) nach einem der Ansprüche 1 bis 3, bei der die Strahlplatte (100) in der auseinandergefalteten Form eine Breite aufweist, die mit einer Genauigkeit von 20 % 200 Millimeter beträgt.

5. Antenne (1) nach einem der Ansprüche 1 bis 4, bei der die Strahlplatte (100) in der auseinandergefalteten Form eine Höhe (H6) aufweist, die mit einer Genauigkeit von 20 % 100 Millimeter beträgt.

6. Antenne (1) nach einem der Ansprüche 1 bis 5, bei der der elektrische Leiter (400) ein koaxiales Kabel mit einer Impedanz von 75 Ohm ist.

7. Antenne (1) nach einem der Ansprüche 1 bis 6, bei der sich jeder Flügel (120, 130) entlang einer Symmetrieachse (A2) erstreckt.

8. Antenne (1) nach Anspruch 7, bei der der erste und zweite elektrische Leiter (401, 402) jeweils von dieser Symmetrieachse (A2) entfernt an den ersten und zweiten Flügel (120, 130) angeschlossen sind.

9. Antenne (1) nach einem der Ansprüche 7 und 8, bei der jeder Flügel (120, 130) einen dem ersten und zweiten Schlitz (161, 162) gegenüberliegenden Rand (122, 132) aufweist, der mit einer Blende (140, 150, 140', 150') ausgestattet ist.

10. Antenne (1) nach Anspruch 9, bei der sich jede Blende (140, 150) in der Ebene der Strahlplatte (100) befindet.

11. Antenne (1) nach Anspruch 9, bei der jede Blende (140', 150') in einer zur Ebene der Strahlplatte (100) geneigten Ebene zusammengefaltet ist.

12. Antenne (1) nach einem der Ansprüche 1 bis 11, bei der sich der erste und zweite Schlitz (162, 163) der Länge nach bis zu einer Entfernung (L4, L5) von 5 bis 65 Millimeter zum peripheren Rand (101) der Strahlptatte (100) erstrecken.

13. Antenne (1) nach einem der Ansprüche 1 bis 12 mit einem Reflektor (200), der eine ebene Grundfläche (210) umfasst, die parallel zur Ebene der Strahlplatte (100) angeordnet ist, deren Höhe (H7) und Breite (L7) größer gleich der Höhe (H6) und Breite (L6) der Strahlplatte (100) sind.

14. Antenne (1) nach Anspruch 13, bei der die ebene Grundfläche (210) des Reflektors (200) von zwei Rändern (220, 230) eingefasst ist, die sich in einer Entfernung (D3, D4) in Richtung der Strahlplatte (100) erstrecken, die kleiner gleich der Hälfte der Entfernung (D2) ist, welche die Strahlplatte (100) von der ebenen Grundfläche (210) des Reflektors (200) trennt.

15. Antenne (1) nach einem der Ansprüche 1 bis 14, bei der sich die Strahlplatte auf einer der Seiten eines Substrats einer Leiterplatte erstreckt und bei der mindestens einer der elektrischen Leiter durch eine Leiterbahn gebildet wird, die sich auf der anderen Seite dieses Substrats erstreckt.

## Claims

1. An antenna (1) comprising:
· a flat or folded radiating plate (100) having three slots (161, 162, 163) formed therein in a T-shaped configuration, with first and second ones of those slots (161, 162) forming the base of the T-shape and with a third one of those slots (163) forming the leg of the T-shape, said third slot (163) being the only slot to open out into the peripheral edge (101) of the radiating plate (100), said three slots (161, 162, 163) defining two wings (120, 130) that are situated on either side of the third slot (163) and that presents two facing end edges (124, 134) defining said third slot (163); and
· an electrically conductive element (400) comprising a first electrical conductor (401) connected to the end edge (124) of a first one of said wings (120) and a second electrical conductor (402) that is connected at a distance from the end edge (134) of a second one of said wings (130) via at least two distinct contact spots (431 - 437) or via a continuous line of contact.

2. An antenna (1) according to claim 1, including at least one director (300) positioned parallel to the plane of the radiating plate (100).

3. An antenna (1) according to claim 1 or claim 2, wherein, said second wing (130) presents a height (H3) and a width (L3) defined in the plane of the radiating plate (100), the second electrical conductor (402) is connected at a distance (D1) from said end edge (134) of the second wing (130) that lies in the range one-fifth to one-half of the width (L3) of the second wing (130).

4. An antenna (1) according to any one of claims 1 to 3, wherein the radiating plate (100) presents, when folded out flat, a width equal to 200 mm, to within 20%.

5. An antenna (1) according to any one of claims 1 to 4, wherein the radiating plate (100) presents, when folded out flat, a height (H6) equal to 100 mm, to within 20%.

6. An antenna (1) according to any one of claims 1 to 5, wherein said electrical conductor element (400) is a coaxial cable presenting an impedance of 75 Ω.

7. An antenna (1) according to any one of claims 1 to 6, wherein each wing (120, 130) extends along an axis of symmetry (A2).

8. An antenna (1) according to claim 7, wherein said first and second electrical conductors (401, 402) are connected respectively to the first and second wings (120, 130) at a distance from said axis of symmetry (A2).

9. An antenna (1) according to claim 7 or claim 8, wherein, opposite from said first and second slots (161, 162), each wing (120, 130) presents an edge (122, 132) that is provided with a flap (140, 150; 140', 150').

10. An antenna (1) according to claim 9, wherein each flap (140, 150) is situated in the plane of the radiating plate (100).

11. An antenna (1) according to claim 9, wherein each flap (140', 150') is folded in a plane that is inclined relative to the plane of the radiating plate (100).

12. An antenna (1) according to any one of claims 1 to 11, wherein said first and second slots (162, 163) extend lengthwise to a distance (L4, L5) from the peripheral edge (101) of the radiating plate (100) that lies in the range 5 mm to 65 mm.

13. An antenna (1) according to any one of claims 1 to 12, including a reflector (200) comprising a flat plate (210) positioned parallel to the plane of the radiating plate (100), the height and the width (H7, L7) of the reflector being greater than or equal to the height and the width (H6, L6) of the radiating plate (100).

14. An antenna (1) according to claim 13, wherein the flat plate (210) of the reflector (200) lies between two flanges (220, 230) extending towards the radiating plate (100) over a distance (D3, D4) that is less than or equal to half the distance (D2) between the radiating plate (100) and the flat plate (210) of the reflector (200).

15. An antenna (1) according to any one of claims 1 to 14, wherein the radiating plate extends over one of the faces of a printed circuit substrate, and wherein at least one of the electrical conductors is formed by a printed circuit track extending over the other face of said substrate.
